# EUROPÄISCHE PATENTSCHRIFT

(11) **EP 0 972 580 B1**
(45) Veröffentlichungstag und Bekanntmachung des Hinweises auf die Patenterteilung: **10.08.2005**
(21) Anmeldenummer: 99110703.8
(22) Anmeldetag: 02.06.1999
(51) Int. Cl.: B21B 37/58

(54) **Verfahren zum Voreinstellen von Kaltverformungsanlagen**
Method for presetting cold-forming installations
Procédé pour préréglage d'installations de formage à froid

(30) Priorität: 14.07.1998 DE 19831480
(43) Veröffentlichungstag der Anmeldung: 19.01.2000
(73) Patentinhaber: SMS Demag AG, 40237 Düsseldorf (DE)
(72) Erfinder: Peters, Andreas Dr., 40625 Düsseldorf (DE); Gramer, Andreas, 42655 SOLINGEN (DE); Richter, Hans-Peter, 57520 Friedewald (DE)
(74) Vertreter: Valentin, Ekkehard, Dipl.-Ing.

(56) Entgegenhaltungen:
- EP-A- 0 102 937
- EP-A- 0 436 762
- DE-A- 4 015 750
- PATENT ABSTRACTS OF JAPAN vol. 010, no. 122 (M-476), 7. Mai 1986 (1986-05-07) -& JP 60 250816 A (KAWASAKI SEITETSU KK), 11. Dezember 1985 (1985-12-11)

## Beschreibung

Die Erfindung betrifft ein Verfahren zum Voreinstellen von Kaltverformungsanlagen, wie Kaltwalzstraßen, Dressiergerüste, Streckbiegerichter, Richtmaschinen und andere.

Kaltwalzstraßen werden in Reversier- und Tandembauweise aufgrund einer Stichplanvorausberechnung vor dem Walzbeginn voreingestellt. Dadurch sollen die durch die vorausberechneten Beanspruchungen verursachten Verformungen der Walzgerüste kompensiert und ein Walzprodukt mit den gewünschten Abmessungen hergestellt werden.

Die Berechnung der Beanspruchungen beruht auf der Verfestigungskurve, die den Zusammenhang zwischen der Verformung (ε) und der Umformfestigkeit k_{f} = k_{f} (ε) der unterschiedlichen Werkstoffe als Standardwerte darstellt. Bedingt durch Schwankungen der chemischen Zusammensetzung, den Unterschieden beim Abkühlen nach dem Warmwalzen oder während der Glühprozesses und des allgemeinen Gefügezustands weicht die reale Verfestigungskurve von der Standardverfestigungskurve mehr oder weniger ab. Deshalb stimmt die auf Standardwerte basierende Stichplanauslegung häufig nicht, wodurch sich Formabweichungen und Mehraufwand beim Walzen ergeben.

Der Einfluss der Kaltverfestigung ist beispielsweise aus der EP - A - 0 102 937 (wird dort für die Anstellregelung verwendet) der EP - A - 0 436 762 und der JP - A - 60 250 816 bekannt, wobei in der letztgenannten die Messung der Härte des Walzgutes vor der Kaltverfestigung erwähnt wird.

Der Erfindung liegt die Aufgabe zugrunde, ein Verfahren zur optimalen Stichplanauslegung für die jeweilige Walzcharge zu schaffen.

Die gestellte Aufgabe wird dadurch gelöst, dass die Härte des zu verformenden Materials kurz vor dessen Kaltverformung gemessen und zur Korrektur seiner Verfestigungskurve und der darauf basierenden Voreinstellung zur Stichplanoptimierung der Kaltverformungsanlage verwendet wird. Der Vorteil der Adaption der Verfestigungskurve über eine Härtemessung liegt darin, dass zum einen Abweichungen in der Umformfestigkeit eines Werkstoffes (abhängig unter anderem von der chemischen Zusammensetzung, Unterschieden beim Abkühlen nach dem Warmwalzen oder während des Glühprozesses, Gefügezustand allgemein) ohne Vorinformation direkt vor Walzbeginn in die Stichplanauslegung eingehen können und das zum anderen unterschiedliche Werkstoffe mit ähnlichem Verfestigungsverhalten mit nur einer Verfestigungskurve verwaltet werden können.

Es ist von Vorteil, dass die Standardverfestigungskurve eines Werkstoffs oder einer Werkstoffgruppe mit dazugehörenden Standardwerten von Härte, Streckgrenze, Zugfestigkeit usw. durch additive oder multiplikative Verknüpfung mit einem Korrekturglied korrigiert wird, das zumindest eine über den gemessenen Härtewert ermittelten Zugfestigkeit enthält. Die Adaption einer vorhandenen Verfestigungskurve durch additive oder multiplikative Verknüpfung mit einem Korrekturglied ist auf einfache Weise zu verwirklichen.

Eine vorteilhafte Weiterbildung der Erfindung besteht darin,
dass die Differenz zwischen der mittels Härtemessung vorausberechneten und der beim Walzen effektiv gemessenen Walzkraft des ersten Gerüstes bzw. des ersten Stiches zur rechnerischen Korrektur der vorausberechneten Walzkraft des jeweils folgenden Walzgerüstes bei Tandemanlagen bzw. des folgenden Stiches bei Reversieranlagen verwendet wird. Da eine weitere Adaption der Verfestigungskurve durch Härtemessung zwischen den Walzgerüsten einer Tandemstraße nicht möglich ist, wird aus der Differenz zwischen vorausberechneter und gemessener Walzkraft eines Walzgerüstes ein nur rechnerisch ermittelter Korrekturwert für die Walzkraft des jeweils folgenden Walzgerüstes ermittelt.

Bei Reversiergerüsten ist eine Härtemessung vor jedem Stich möglich aber kosten- und zeitaufwendig. Es ist jedoch ausreichend, die Härte nur im Einlauf vom ersten Stich zu messen und Abweichungen der daraus abgeleiteten Walzkraft als Korrekturwert bei dem zweiten Stich zu berücksichtigen. Sollte die dabei gemessene Walzkraft immer noch zu große Abweichungen von der vorausberechneten aufweisen, ist eine weitere Härtemessung vor dem dritten Stich sinnvoll.

Von Vorteil ist auch, wenn die Anpassung der Standardverfestigungskurve nach der jeweils gemessenen Härte des Walzgutes und nach ausgewerteten Abweichungen und Korrekturwerten der Walzkraft früherer Walzungen erfolgt. Die statistische Auswertung einer Anzahl von Walzungen bietet die Gewähr einer treffsicheren Korrektur der dem ersten Walzgerüst bzw. ersten Stich folgenden Bearbeitungsschritte.

Wenn die Härtemessung dynamisch und vorzugsweise an mehreren Stellen des zu verformenden Materials erfolgt, ist die erforderliche Messzeit minimiert und das Messergebnis gemittelt und somit repräsentativ für die jeweilige Charge. Vorzugsweise wird dabei das bekannte EQUOTIP-Messverfahren benutzt.

Dadurch, dass zusätzlich zur Härte auch die Temperatur und die Oberflächenreibung es zu verformenden Materials gemessen werden, sind weitere wichtige Parameter berücksichtigt, die die Verfestigungskurve beeinflussen.

Es ist ferner vorteilhaft, dass die Härtemessung vorzugsweise während verfahrensbedingter Stillstandszeiten der Kaltverformungsanlagen erfolgt. Dadurch tritt keinerlei Verzögerung im Produktionsablauf ein. So kann die Härtemessung bei Tandemstraßen vorzugsweise zwischen Abhaspel und Schweißmaschine während des Schweißens erfolgen und somit die Schweißzeit ausnutzen. Entsprechend erfolgt die Härtemessung bei Reversierstraßen, vorzugsweise in Bereich von deren Dickenmessgeräte während der Eichung derselben und erfordert ebenfalls keine Zusatzzeit.

Weitere Merkmale der Erfindung ergeben sich aus der folgenden Beschreibung und den Zeichnungen bzw. Diagrammen, in denen Ausführungsbeispiele der Erfindung schematisch dargestellt sind.

Es zeigen:
- Fig. 1: eine Verfestigungskurve mit additiver Korrektur,
- Fig. 2: eine Verfestigungskurve mit multiplikativer Korrektur.

In beiden Figuren 1 und 2 sind die Standardverfestigungskurven mit Verfestigungskraft k_{f0} als Funktion des Verformungswegs (ε) ausgezogen und die korrigierten Verfestigungskurven K_{f1} (ε) gestrichelt dargestellt.

In Figur 1 unterscheiden sich k_{f0} (ε) und k_{f1} (ε) durch ein additives Korrekturglied${\text{+/- ▲ k}}_{\text{f}} {\text{= k(H}}_{\text{0}} {\text{, H}}_{\text{1}} {\text{, R}}_{\text{m0}} {\text{...) · k}}_{\text{f0}} \text{(0).}$

Dabei sind:
- k_{f0} (0) =: Anfangswert der Standardverfestigungskurve bei ε=0,
- H₀ =: Standardhärtewert
- H₁ =: gemessener Härtewert,
- Rₘ₀ =: Standardzugfestigkeit.

Demnach gilt:${\text{k}}_{\text{f1}} {\text{(ε) = k}}_{\text{f0}} {\text{(ε) + ▲ k}}_{\text{f}}$

In Figur 2 ist jeder k_{f} (ε)-Wert mit dem Faktor k(H₀, H₁, Rₘ₀...) multipliziert.

Demnach gilt:${\text{k}}_{\text{f1}} {\text{(ε) = k}}_{\text{f0}} {\text{(ε) · k(H}}_{\text{0}} {\text{, H}}_{\text{1}} {\text{, R}}_{\text{m0}} \text{...)}$

Beide Korrekturmodelle geben den Einfluss der gemessenen Härte H₁ auf die Verfestigungskraft k_{f1} (ε) wieder.

Das erfindungsgemäße Verfahren eignet sich nicht nur für Kaltwalzstraßen, sondern auch für alle Arten von Dressiergerüsten, Streckbiegerichter, Richtmaschinen (Band und Blech), ebenso für Kaltprofilrichtmaschinen und Kaltwalzstraßen für Profile und Draht.

## Patentansprüche

1. Verfahren zum Voreinstellen von Kaltverformungsanlagen, wie Kaltwalzstra-ßen, Dressiergerüste, Streckbiegerichter, Richtmaschinen und andere,
**dadurch gekennzeichnet,**
**dass** die Härte des zu verformenden Materials kurz vor dessen Kaltverformung gemessen und zur Korrektur seiner Verfestigungskurve und der daraus basierenden Voreinstellung zur Stichplanauslegung der Kaltverformungsanlage verwendet wird.

2. Verfahren nach Anspruch 1,
**dadurch gekennzeichnet,**
**dass** die Standard-Verfestigungskurve eines Werkstoffs oder einer Werkstoffgruppe mit dazugehörenden Standardwerten von Härte, Streckgrenze, Zugfestigkeit usw. durch additive oder multiplikative Verknüpfung mit einem Korrekturglied korrigiert wird, dass zumindest eine über den gemessenen Härtewert ermittelte Zugfestigkeit enthält.

3. Verfahren nach Anspruch 1 oder 2,
**dadurch gekennzeichnet,**
**dass** die Differenz zwischen der mittels Härtemessung vorausberechneten und der beim Walzen effektiv gemessenen Walzkraft des ersten Gerüstes bzw. des ersten Stiches zur rechnerischen Korrektur der vorausberechneten Walzkraft des jeweils folgenden Walzgerüstes bei Tandemanlagen bzw. des folgenden Stiches bei Reversieranlagen verwendet wird.

4. Verfahren nach einem der Ansprüche 1 bis 3,
**dadurch gekennzeichnet,**
**dass** die Anpassung der Standardverfestigungskurve nach der jeweils gemessenen Härte des Walzgutes und nach ausgewerteten Abweichungen und Korrekturwerten der Walzkraft früherer Walzungen erfolgt.

5. Verfahren nach einem der Ansprüche 1 bis 4,
**dadurch gekennzeichnet,**
**dass** die Härtemessung dynamisch erfolgt, vorzugsweise nach dem EQUOTIP-Messverfahren.

6. Verfahren nach einem der Ansprüche 1 bis 5,
**dadurch gekennzeichnet,**
**dass** die Härtemessung an mehreren Stellen des zu verformenden Materials erfolgt.

7. Verfahren nach einem der Ansprüche 1 bis 6,
**dadurch gekennzeichnet,**
**dass** zusätzlich zur Härte auch die Temperatur und die Oberflächenreibung des zu verformenden Materials gemessen werden.

8. Verfahren nach einem der Ansprüche 1 bis 7,
**dadurch gekennzeichnet,**
**dass** die Härtemessung vorzugsweise während verfahrensbedingter Stillstandszeiten der Kaltverfestigungsanlage erfolgt.

9. Verfahren nach einem der Ansprüche 1 bis 8,
**dadurch gekennzeichnet,**
**dass** die Härtemessung bei Tandemstraßen vorzugsweise zwischen Abhaspel und Schweißmaschine während des Schweißens erfolgt.

10. Verfahren nach einem der Ansprüche 1 bis 8,
**dadurch gekennzeichnet,**
**dass** die Härtemessung bei Reversierstraßen vorzugsweise im Bereich von deren Dickenmessgeräte während der Eichung erfolgt.

## Claims

1. Method for presetting cold-forming plants, such as cold rolling trains, sizing stands, stretching-bending straightening means, straightening machines and others, **characterised in that** the hardness of the material to be formed is measured shortly before cold-forming thereof and is used for correction of its work-hardening curve and of the presetting based thereon for pass plan design of the cold-forming plant.

2. Method according to claim 1, **characterised in that** the standard work-hardening curve of the material or a material group with associated standard values of hardness, strain limit, tensile strength, etc., is corrected by additive or multiplicative linking with a correction element containing at least a tensile strength ascertained by way of the measured hardness value.

3. Method according to claim 1 or 2, **characterised in that** the difference between the rolling force, which is precalculated by means of hardness measurement, and the effective rolling force, which is measured during rolling, of the first stand or the first pass is used for computerised correction of the precalculated rolling force of the respective succeeding rolling stand in tandem plants or the following pass in the case of reversing plants.

4. Method according to one of claims 1 to 3, **characterised in that** adaptation of the standard work-hardening curve is carried out according to the respectively measured hardness of the stock to be rolled and according to evaluated deviations and correction values of the rolling force of earlier rollings.

5. Method according to one of claims 1 to 4, **characterised in that** the hardness measurement is carried out dynamically, preferably according to the EQUOTIP measuring method.

6. Method according to one of claims 1 to 5, **characterised in that** the hardness measurement is carried out at several places of the material to be formed.

7. Method according to one of claims 1 to 6, **characterised in that** in addition to the hardness also the temperature and the surface friction of the material to be formed are measured.

8. Method according to one of claims 1 to 7, **characterised in that** the hardness measurement is preferably carried out during standstill times, which are due to the method, of the cold work-hardening plant.

9. Method according to one of claims 1 to 8, **characterised in that** the hardness measurement in the case of tandem rolling trains is preferably carried out between unreeling means and welding machine during the welding.

10. Method according to one of claims 1 to 8, **characterised in that** the hardness measurement in the case of reversing rolling trains is preferably carried out in the region of the thickness measuring apparatus during the calibrating.

## Revendications

1. Procédé pour le préréglage d'installations de formage à froid, telles que les laminoirs à froid, les cages de dressage, les installations de dressage par flexion et étirage, les machines de dressage et autres, **caractérisé en ce que** la dureté du matériau à façonner est mesurée peu avant son formage à froid et est utilisée pour la correction de sa courbe de solidification et du préréglage basé sur celle-ci pour la conception du plan de passes de l'installation de formage à froid.

2. Procédé selon la revendication 1, **caractérisé en ce que** la courbe de solidification standard d'un matériau ou d'un groupe de matériaux, avec les valeurs standard qui y sont associées de dureté, de limite d'étirage, de résistance à la traction etc., est corrigée par une liaison additive ou multiplicative avec un élément de correction qui contient au moins une résistance à la traction déterminée via la valeur de dureté mesurée.

3. Procédé selon la revendication 1 ou 2, **caractérisé en ce que** la différence entre la force de laminage calculée au préalable au moyen de la mesure de dureté et la force de laminage mesurée effectivement lors du laminage de la première cage ou de la première passe est utilisée pour la correction par calcul de la force de laminage calculée au préalable pour à chaque fois la cage de laminage suivante dans le cas d'installations tandem ou pour la passe suivante dans le cas des installations réversibles.

4. Procédé selon l'une quelconque des revendications 1 à 3, **caractérisé en ce que** l'adaptation de la courbe de solidification standard est réalisée en fonction de la dureté à chaque fois mesurée du produit laminé et en fonction des déviations évaluées et des valeurs de correction de la force de laminage des laminages antérieurs.

5. Procédé selon l'une quelconque des revendications 1 à 4, **caractérisé en ce que** la mesure de la dureté est réalisée de manière dynamique, de préférence selon le procédé de mesure EQUO-TIP.

6. Procédé selon l'une quelconque des revendications 1 à 5, **caractérisé en ce que** la mesure de dureté est réalisée en plusieurs endroits du matériau à déformer.

7. Procédé selon l'une quelconque des revendications 1 à 6, **caractérisé en ce qu'**on mesure, en plus de la dureté, également la température et le frottement superficiel du matériau à façonner.

8. Procédé selon l'une quelconque des revendications 1 à 7, **caractérisé en ce que** la mesure de dureté est de préférence réalisée pendant des temps d'arrêt liés au procédé de l'installation de formage à froid.

9. Procédé selon l'une quelconque des revendications 1 à 8, **caractérisé en ce que**, dans le cas de laminoirs tandem, la mesure de la dureté est de préférence réalisée entre la bobineuse de déroulement et la machine de soudage, pendant le soudage.

10. Procédé selon l'une quelconque des revendications 1 à 8, **caractérisé en ce que**, dans le cas de laminoirs réversibles, la mesure de la dureté est de préférence réalisée au niveau de l'appareil de mesure de l'épaisseur, pendant l'étalonnage.
